# EUROPÄISCHE PATENTANMELDUNG

(11) **EP 4 696 515 A1**
(43) Veröffentlichungstag der Anmeldung: **18.02.2026**
(21) Anmeldenummer: 24194679.7
(22) Anmeldetag: 14.08.2024
(51) Int. Cl.: B41J 2/32, B41J 3/407, B41J 11/42

(54) **LINERLESS-THERMODRUCKER**

(71) Anmelder: GeBE Elektronik und Feinwerktechnik GmbH, 82110 Germering (DE)
(72) Erfinder: BALDIG, Klaus, 82110 Germering (DE)
(74) Vertreter: PATERIS Patentanwälte PartmbB

(57) **Zusammenfassung**

Die Erfindung betrifft ein Verfahren zum Betrieb eines Linerless-Thermodruckers (2), zumindest mit dem Schritt:
(S600) Verlagern eines Linerless-Bedruckstoffs (20) in Rückwärtsrichtung (RR) entgegen einer Förderrichtung (FR) vor einem Bedrucken des Linerless-Bedruckstoffs (20) aus einer Warteposition (II) in eine Druckstartposition (I).

## Beschreibung

Die Erfindung betrifft ein Verfahren zum Betrieb eines Linerless-Thermodruckers. Ferner betrifft die Erfindung ein Computerprogrammprodukt, einen Linerless-Thermodrucker und eine Steuereinheit für einen derartigen Linerless-Thermodrucker.

Ein Drucker ist ein Gerät, das dazu ausgebildet ist, Text und/oder Grafiken in maschinenlesbarer Form einzulesen und auf einen Bedruckstoff zu übertragen, um ein Druckerzeugnis bereitzustellen.

Unter einem Bedruckstoff wird dabei ein Druckmaterial verstanden, das mit einem von dem Drucker durchgeführten Druckverfahren bedruckt werden kann, während das Endergebnis als Druckerzeugnis bezeichnet wird.

Thermodruck ist ein Druckverfahren, das auf punktueller Hitzeeinwirkung auf den Bedruckstoff beruht. Gängige Anwendungen sind bspw. Kassendrucker, Fahrkartendrucker oder Drucker für Parktickets. In diesem Fall ist der Drucker als Etikettendrucker ausgebildet, der Etiketten von Rollen oder Fanfoldern endlos ausdrucken kann.

Z.B. kann ein derartiger Thermodrucker als Fahrkartendrucker ausgebildet sein.

Das Druckerzeugnis kann ein Linerless-Druckerzeugnis sein, das durch Bedrucken eines Linerless-Bedruckstoffs gebildet wird. Dabei wird unter einem Linerless-Bedruckstoff ein trägerloser, zu einer Rolle aufgewickelter, endloser Bedruckstoff verstanden, der auf einer Seite mit einem thermischen Druckverfahren bedruckt werden kann.

Ein derartiger Linerless-Bedruckstoff ist auf seiner Rückseite mit einer Klebstoffbeschichtung versehen, während auf seiner Vorderseite eine Trennschicht vorgesehen ist, die beim Aufwickeln zu einer Rolle in Kontakt mit der Rückseite mit der Klebstoffbeschichtung kommt und ein ungewolltes Verkleben des zur Rolle aufgewickelten Linerless-Bedruckstoffs verhindert.

Jedoch klebt diese Klebstoffbeschichtung nach längerem Stillstand des Druckers durch den Druck des Druckkopfes auf der Antriebswalze an. Die resultierende Klebekraft zwischen dem Linerless-Bedruckstoff und der Antriebswalze hängt von der Andruckkraft, der Klebkraft der Klebstoffbeschichtung, der Alterung einer Antihaftbeschichtung der Antriebswalze und der Kontaktzeit ab.

Im Betrieb wird nach Fertigstellung des Linerless-Druckerzeugnisses durch Bedrucken des Linerless-Bedruckstoffs das Linerless-Druckerzeugnis durch Abschneiden vom restlichen Linerless-Bedruckstoff abgetrennt. Der restliche Linerless-Bedruckstoff verbleibt zwischen dem Druckkopf und der Antriebswalze. In manchen Fällen wird der restliche Linerless-Bedruckstoff nach dem Abschneiden noch in eine Druckstartposition zurückgezogen. Verbleibt der restliche Linerless-Bedruckstoff zu lange in dieser Druckstartposition, verklebt der restliche Linerless-Bedruckstoff an der Antriebswalze. Wenn ein erneuter Druckvorgang initiiert wird, kann sich der restliche Linerless-Bedruckstoff um die Antriebswalze wickeln.

Aus der EP 2 143 561 A2 ist es bekannt, den restlichen Linerless-Bedruckstoff gemäß einem Bewegungsmuster in Transport- und entgegen der Transportrichtung des Linerless-Bedruckstoffs während eines Druckvorgangs zu bewegen, um dadurch die Klebeverbindung zu lösen. Jedoch lässt sich insbesondere bei langen Stillstandszeiten des Linerless-Thermodruckers eine derartige Klebeverbindung nicht zuverlässig lösen.

Es besteht also Bedarf daran, Wege aufzuzeigen, wie ein Betrieb eines derartigen Linerless-Thermodruckers auch bei langen Stillstandzeiten verbessert werden kann.

Die Aufgabe der Erfindung wird gelöst durch ein Verfahren zum Betrieb eines Linerless-Thermodruckers, mit zumindest dem Schritt:
Verlagern eines Linerless-Bedruckstoffs in Rückwärtsrichtung entgegen einer Förderrichtung vor einem Bedrucken des Linerless-Bedruckstoffs aus einer Warteposition in eine Druckstartposition.

Die Druckstartposition ist dabei derart definiert, dass sich ein in Förderrichtung vorderes Ende des Linerless-Bedruckstoffs zwischen dem Druckkopf und der Antriebswalze befindet.

Die Druckstartposition kann sich in Förderrichtung in dem Bereich zwischen dem Druckkopf und der Antriebswalze des Linerless-Thermodruckers auf den einen Seite und der Schneideinrichtung des Linerless-Thermodruckers auf der anderen Seite befinden.

Die Warteposition hingegen ist derart definiert, dass sich unbedruckter Linerless-Bedruckstoff in Förderrichtung im Bereich vor dem Druckkopf und vor der Antriebswalze befindet. Die Warteposition kann sich in Förderrichtung hinter der Schneideinrichtung des Linerless-Thermodruckers befinden. Alternativ kann sich die Warteposition in Förderrichtung vor der Schneideinrichtung des Linerless-Thermodruckers befinden, so dass sich die Warteposition in Förderrichtung zwischen der Schneideinrichtung auf der einen Seite und dem Drucckopf und der Antriebswalze auf der anderen Seite befindet.

Die Druckstartposition und die Warteposition sind derart angeordnet, dass sich nach dem Verlagern in Rückwärtsrichtung durch das Rückwärts-Ansteuersignal das vordere Ende des Linerless-Bedruckstoffs in der Druckstartposition zwischen dem Druckkopf und der Antriebswalze befindet. Mit anderen Worten, eine Weglänge, um die der Linerless-Bedruckstoff verlagert wird, entspricht mindestens dem Abstand zwischen der Druckstartposition und der Warteposition. Entsprechend weist der Abschnitt des Linerless-Bedruckstoffs, der verlagert wird, eine Länge in Förderrichtung auf, die der vorbestimmten Weglänge entspricht.

Mit anderen Worten, der Linerless-Bedruckstoff wird vor einem Bedrucken durch die Verlagerung in Rückwärtsrichtung um eine bestimmte Weglänge eingezogen. Dabei ist der Druckkopf inaktiv, d.h. der Linerless-Bedruckstoff wird nicht bedruckt. Es hat sich überraschender Weise herausgestellt, dass auf diese Weise der Linerless-Bedruckstoff bzw. seine Klebstoffbeschichtung von der Antriebwalze zuverlässig und mit geringem Aufwand gelöst werden kann.

Ein mehrmaliges Vor- und Zurückverlagern während einer Stillstandszeit des Linerless-Thermodruckers ist nicht nötig.

Gemäß einer Ausführungsform weist das Verfahren ferner die Schritte auf:
Einlesen eines Messsignals eines Sensors des Linerless-Thermodruckers, wobei das Messsignal indikativ dafür ist, dass ein in Förderrichtung vorderes Ende des Linerless-Bedruckstoffs eine Position des Sensors erreicht hat,
Bereitstellen eines Rückwärts-Ansteuersignals zum Ansteuern eines eine Antriebswalze antreibenden Motors des Linerless-Thermodruckers zum Verlagern des Linerless-Bedruckstoffs in Rückwärtsrichtung bis der Sensor das vordere Ende des Linerless-Bedruckstoffs erfasst hat, und
Bereitstellen des Rückwärts-Ansteuersignals zum Ansteuern des die Antriebswalze antreibenden Motors des Linerless-Thermodruckers zum Verlagern des Linerless-Bedruckstoffs in Rückwärtsrichtung um eine vorbestimmte Weglänge, wenn der Sensor vordere Ende des Linerless-Bedruckstoffs erfasst hat.

Bei dem vorderen Ende des Linerless-Bedruckstoffs handelt es sich um einen Abschnitt, der von einer Schneideinrichtung des Linerless-Thermodruckers von einem fertigen Linerless-Druckerzeugnis abgetrennt wurde.

Es wird also in einem ersten Teilschritt mit einem Sensor, wie einem optischen Sensor, wie einer Lichtschranke, erfasst, ob das vordere Ende des Linerless-Bedruckstoffs die Position des Sensors erreicht hat und damit einen Signalwechsel, z.B. von logisch Null zu logisch Eins bewirkt.

In einem zweiten Teilschritt wird dann ausgehend von dieser erfassten Position der Linerless-Bedruckstoff in Rückwärtsrichtung um eine vorbestimmte Weglänge verlagert. Die vorbestimmte Weglänge entspricht im Wesentlichen, d.h. innerhalb üblicher technischer Grenzen, einem Abstand zwischen der Position des Sensors auf der einen Seite und der Druckstartposition auf der anderen Seite, definiert durch die Position der Kombination bestehend aus Druckkopf und Antriebswalze.

Mit anderen Worten, es wird während des ersten Teilschritts der Linerless-Bedruckstoff um eine unbestimmte Wegstrecke verlagert. Hingegen wird der Linerless-Bedruckstoff während des zweiten Teilschritts um die vorbestimmte Weglänge verlagert.

So wird sichergestellt, dass sich zu Beginn eines Druckvorgangs Linerless-Bedruckstoff zwischen dem Druckkopf und der Antriebswalze befindet, so dass ein reibungsloser Betrieb des Linerless-Thermodruckers gewährleistet wird.

Gemäß einer weiteren Ausführungsform weist das Verfahren den weiteren Schritt auf:
Unterdrücken des Rückwärts-Ansteuersignals zum Ansteuern eines eine Antriebswalze antreibenden Motors des Linerless-Thermodruckers zum Verlagern des Linerless-Bedruckstoffs in Rückwärtsrichtung, wenn der Sensor das vordere Ende des Linerless-Bedruckstoffs nicht erfasst hat.

Mit anderen Worten, wenn das vordere Ende des Linerless-Bedruckstoffs vom Sensor nicht erfasst wurde, fällt das Verlagern in Rückwärtsrichtung aus. Hierzu kann eine vorbestimmte Zeitdauer abgewartet werden, die mit einem Timer erfasst wird. Der nachfolgende Druckvorgang startet dann nicht am vorderen Ende des Linerless-Bedruckstoffs, sondern in Rückwärtsrichtung davon entfernt. So kann ein reibungsloser Betrieb des Linerless-Thermodruckers auch dann gewährleistet werden, wenn kein Linerless-Bedruckstoff von dem Sensor erfasst wurde.

Gemäß einer weiteren Ausführungsform weist das Verfahren die weiteren Schritte auf:
auf ein Erfassen eines Abschlusses eines Vorgängerdruckvorgangs hin Erfassen eines Ablaufs einer vorbestimmten Zeitdauer, und
nach erfasstem Ablauf der vorbestimmten Zeitdauer hin Bereitstellen eines Vorwärts-Ansteuersignals zum Ansteuern des die Antriebswalze antreibenden Motors des Linerless-Thermodruckers zum Verlagern des Linerless-Bedruckstoffs in Förderrichtung.

Die vorbestimmte Zeitdauer kann mit einem Timer oder einer anderen Zeitmesseinrichtung erfasst werden. Die Zeitdauer kann weniger als eine Sekunde bis zu mehreren Stunden betragen. Wenn nach dem Abschluss des Vorgängerdruckvorgangs und nach Ablauf der Zeitdauer ein weiterer Druckvorgang initiiert wird, wird durch eine Verlagerung in Rückwärtsrichtung das vordere Ende des Linerless-Bedruckstoffs in eine Druckstartposition zwischen dem Druckkopf und der Antriebswalze gebracht. Mit anderen Worten, der auf dem Vorgängerdruckvorgang folgende weitere Druckvorgang beginnt mit einer Verlagerung in Rückwärtsrichtung, bevor dann der eigentliche Druckvorgang mit aktiviertem Druckkopf beginnt und der Linerless-Bedruckstoff in Förderrichtung verlagert wird.

Mit anderen Worten, durch das Vorwärts-Ansteuersignal wird der Linerless-Bedruckstoff in Förderrichtung verlagert. Somit befindet sich das vordere Ende des Linerless-Bedruckstoffs an der definierten Position, was ebenfalls einen reibungslosen Betrieb des Linerless-Thermodruckers gewährleistet.

Gemäß einer weiteren Ausführungsform weist das Verfahren die weiteren Schritte auf:
Erfassen eines manuellen Auslösesignals, und
auf das Erfassen des manuellen Auslösesignals hin Bereitstellen eines Vorwärts-Ansteuersignals zum Ansteuern des die Antriebswalze antreibenden Motors des Linerless-Thermodruckers zum Verlagern des Linerless-Bedruckstoffs in Förderrichtung.

Z.B. kann der Linerless-Thermodrucker eine Betätigungstaste aufweisen, durch deren Betätigung ein Nutzer das Auslösesignal das Verlagern des Linerless-Bedruckstoffs erzeugen kann. Anstelle einer Betätigungstaste kann auch eine Schaltfläche auf einem Touchscreen des Linerless-Thermodruckers oder ein entsprechender Menüpunkt im Bedienungsmenü des Linerless-Thermodruckers vorgesehen sein.

Ferner gehören zur Erfindung ein Computerprogrammprodukt, ein Linerless-Thermodrucker und eine Steuereinheit für einen derartigen Linerless-Thermodrucker.

Es wird nun die Erfindung anhand einer Zeichnung erläutert. Es zeigen:
- Figur 1: in schematischer Darstellung einen Linerless-Thermodrucker während eines ersten Betriebszustands.
- Figur 2: in schematischer Darstellung den in Figur 1 gezeigten Linerless-Thermodrucker während eines weiteren Betriebszustands.
- Figur 3: in schematischer Darstellung den in Figur 1 gezeigten Linerless-Thermodrucker während eines weiteren Betriebszustands.
- Figur 4: in schematischer Darstellung den in Figur 1 gezeigten Linerless-Thermodrucker während eines weiteren Betriebszustands.
- Figur 5: in schematischer Darstellung den in Figur 1 gezeigten Linerless-Thermodrucker während eines weiteren Betriebszustands.
- Figur 6: in schematischer Darstellung den in Figur 1 gezeigten Linerless-Thermodrucker während eines weiteren Betriebszustands.
- Figur 7: in schematischer Darstellung einen Verfahrensablauf zum Betrieb des in den Figuren 1 bis 6 gezeigten Thermodruckers.

Es wird zunächst auf Figur 1 Bezug genommen.

Dargestellt sind Komponenten eines Linerless-Thermodruckers 2.

Bei den Komponenten handelt es sich um einen Druckkopf 4, eine Antriebswalze 6, eine Steuereinheit 10 und eine Schneideinrichtung 18 sowie einen Sensor 22.

Mit dem Druckkopf 4 kann ein Linerless-Bedruckstoff 20 mittels Thermodruck bedruckt werden, um ein Linerless-Druckerzeugnis 8 bereitzustellen. Der Druckkopf 4 weist hierzu im vorliegenden Ausführungsbeispiel eine Thermoleiste 12 mit einer Mehrzahl von Heizelementen 16 mit je einem Heizwiderstand auf, die in einer Reihe angeordnet sind.

Bei dem Druckerzeugnis handelt es sich im vorliegenden Ausführungsbeispiel um ein Linerless-Druckerzeugnis 8, das durch Bedrucken von Linerless-Bedruckstoff 20 bereitgestellt wird.

Der Linerless-Bedruckstoff20 ist im vorliegenden Ausführungsbeispiel auf seiner Rückseite mit einer Klebstoffbeschichtung 30 versehen, während auf seiner Vorderseite eine Trennschicht 14 vorgesehen ist, die beim Aufwickeln z.B. zu einer Rolle in Kontakt mit der Rückseite mit der Klebstoffbeschichtung 30 kommt und ein ungewolltes Verkleben des zur Rolle aufgewickelten Linerless-Bedruckstoffs 20 verhindert.

Die Antriebswalze 6 dient zum Fördern des Linerless-Bedruckstoffs 20 bzw. des Linerless-Druckerzeugnisses 8 zu einem Auslass 28 des Thermodruckers 2 in Förderrichtung FR.

Die Steuereinheit 10 ist im vorliegenden Ausführungsbeispiel dazu ausgebildet, zumindest einen Motor 24 der Antriebswalze 6 mittels eines Vorwärts-Ansteuersignals VAS derart anzusteuern, dass die Antriebswalze 6 den Linerless-Bedruckstoff 20 bzw. das Linerless-Druckerzeugnis 8 zu dem Auslass 28 des Thermodruckers 2 in Förderrichtung FR verlagert und die Thermoleiste 12 mit der Mehrzahl von Heizelementen 16 derart ansteuert, dass das Linerless-Druckerzeugnis 8 mit dem gewünschten Aufdruck bereitgestellt wird.

Ferner ist im vorliegenden Ausführungsbeispiel die Steuereinheit 10 dazu ausgebildet, die Schneideinrichtung 18 derart anzusteuern, dass nach Fertigstellung des Linerless-Druckerzeugnisses 8 durch Bedrucken des Linerless-Bedruckstoffs 20 das Linerless-Druckerzeugnis 8 vom restlichen Linerless-Bedruckstoff 20 abgetrennt wird. Der restliche Linerless-Bedruckstoff 20 verbleibt zwischen dem Druckkopf 4 und der Antriebswalze 6.

Mit dem Sensor 22 kann das Erreichen einer Warteposition II (siehe Figur 6) des Linerless-Druckerzeugnisses 8 bzw. des Linerless-Bedruckstoffs 20 erfasst und von der Steuereinheit 10 ausgewertet werden, wie dies später noch detailliert erläutert wird.

Der Linerless-Thermodrucker 2 sowie seine genannten Komponenten, d.h. der Druckkopf 4, die Antriebswalze 6 mit dem Motor 24, die Steuereinheit 10 und die Schneideinrichtung 18 sowie der Sensor 22 können für diese und die nachfolgend beschriebenen Aufgaben und Funktionen jeweils entsprechend ausgebildete Hard- und/oder Software-Komponenten aufweisen.

Es wird nun zusätzlich auf Figur 2 Bezug genommen.

Dargestellt ist, dass nach dem Abschneiden des fertigen Linerless-Druckerzeugnisses 8 von dem Linerless-Bedruckstoff 20 der restliche Linerless-Bedruckstoff 20 entgegen der Förderrichtung FR in eine Druckstartposition I zurückgezogen wird, bei der sich ein vorderes Ende des Linerless-Bedruckstoffs 20 zwischen dem Druckkopf 4 und der Antriebswalze 6 befindet. Die Druckstartposition I kann auch als Startposition aufgefasst werden, da zumindest im regulären Betrieb ein Druckvorgang mit aktiviertem, d.h. druckendem Drucckopf 4, auf Linerless-Bedruckstoffs 20 zwischen dem Druckkopf 4 und der Antriebswalze 6 beginnt.

Die Druckstartposition I kann sich in Förderrichtung FR in dem Bereich zwischen dem Druckkopf 4 und der Antriebswalze 6 auf den einen Seite und der Schneideinrichtung 18 auf der anderen Seite befinden.

Verbleibt der restliche Linerless-Bedruckstoff 20 zu lange in der Druckstartposition I, z.B. infolge langer Stillstandszeiten des Linerless-Thermodruckers 2, verklebt der Linerless-Bedruckstoff 20, insbesondere sein vorderes Ende 26, an der Antriebswalze 6.

Es wird nun zusätzlich auf die Figuren 3 und 4 Bezug genommen.

Wenn ein erneuter Druckvorgang initiiert wird, kann sich dann der restliche Linerless-Bedruckstoff 20 oder das Linerless-Druckerzeugnis 8 um die Antriebswalze 6 wickeln (siehe Figur 3).

Wenn der restliche Linerless-Bedruckstoff20 oder das Linerless-Druckerzeugnis 8 weiter gefördert wird, kann sich ein Papierstau im Linerless-Thermodrucker 2 bilden (siehe Figur 4). Alternativ kann sich auch ein Papierstau vor der Schneideinrichtung 18 bilden (nicht dargestellt).

Es wird nun zusätzlich auf Figur 5 Bezug genommen.

Um ein derartiges, ungewolltes Verkleben des Linerless-Bedruckstoffs 20 mit der Antriebswalze 6 zu verhindern, wird der Linerless-Bedruckstoff 20 nach Abschluss eines Vorgängerdruckvorgangs um eine vorbestimmte Weglänge W1 in Rückwärtsrichtung RR ausgehend von der Position in Figur 5 verlagert, bis das vordere Ende 26 des Linerless-Bedruckstoffs 20 die Position des Sensors 22 bzw. eine Warteposition II erreicht (siehe Figur 6) und damit einen Signalwechsel des Messsignals MS, z.B. von logisch Null zu logisch Eins bewirkt. In diesem Fall stellt der Sensor 22 ein sich veränderndes Messignal MS bereit.

Hierzu steuert im vorliegenden Ausführungsbeispiel die Steuereinheit 10 den Motor 24 der Antriebswalze 6 derart mit einem Rückwärts-Ansteuersignal RAS an, dass der Linerless-Bedruckstoff 20 entgegen der Förderrichtung FR, d.h. in Rückwärtsrichtung RR, verlagert wird.

Das Messsignal MS ist also im vorliegenden Ausführungsbeispiel ein binäres Signal, wobei z.B. logisch Eins repräsentativ für ein erfasstes vorderes Ende 26 des Linerless-Bedruckstoffs 20 steht, während logisch Null für kein erfasstes vorderes Ende 26 des Linerless-Bedruckstoffs 20 steht.

Bei dem vorderen Ende 26 des Linerless-Bedruckstoffs 20 handelt es sich um einen Abschnitt, der dadurch entsteht, dass mit der Schneideinrichtung 18 des Linerless-Thermodruckers 2 ein fertiges Linerless-Druckerzeugnis 8 von dem Linerless-Bedruckstoff 20 abgetrennt wurde. Es wird also mit dem Sensor 22, wie einem optischen Sensor, wie einer Lichtschranke, das vordere Ende 26 des Linerless-Bedruckstoffs 8 erfasst. So kann berücksichtigt werden, dass ein Nutzer zwischenzeitlich an dem vorderen Ende 26 gezogen hat und damit die genaue Position des vorderen Endes 26 unbekannt ist.

Es wird nun zusätzlich auf Figur 6 Bezug genommen.

Dargestellt ist die Warteposition II.

In der Warteposition II befindet sich das vordere Ende 26 des Linerless-Bedruckstoffs 20 an einer Position, die den Signalwechsel bewirkt.

Es wird nun auf das erfasste vordere Ende 26 des Linerless-Bedruckstoffs 20 hin das vordere Ende 26 des Linerless-Bedruckstoffs 20 um eine vorbestimmte Weglänge W2 verlagert.

Auch hierzu steuert im vorliegenden Ausführungsbeispiel die Steuereinheit 10 den Motor 24 der Antriebswalze 6 derart mit dem Rückwärts-Ansteuersignal RAS an, dass der Linerless-Bedruckstoff 20 entgegen der Förderrichtung FR, d.h. in Rückwärtsrichtung RR, verlagert wird. Um das Verlagern des Linerless-Bedruckstoffs 20 um die vorbestimmte Weglänge W2 zu bewirken, kann eine vorbestimmte Einschaltdauer des Motors 24 vorgesehen sein, oder es wird eine vorbestimmte Anzahl von Umdrehungen und/oder Teilumdrehungen der Antriebswalze 6 durchgeführt.

Dabei ist im vorliegenden Ausführungsbeispiel vorgesehen, dass auf den Abschluss eines Vorgängerdruckvorgangs hin ein Timer (nicht dargestellt) der Steuereinheit 10 gestartet wird und nach Ablauf einer vorbestimmten Zeitdauer T das Rückwärts-Ansteuersignal RAS bereitgestellt wird.

Das Verlagern wird solange fortgesetzt, bis mit dem Sensor 22 das Erreichen der Warteposition II erfasst wird. Daraufhin stellt die Steuereinheit 10 das Rückwärts-Ansteuersignal RAS nicht mehr bereit und der Motor 24 stoppt.

Gemäß einem weiteren Ausführungsbeispiel ist vorgesehen, dass ein manuelles Auslösesignal erfasst wird, und auf das Erfassen des manuellen Auslösesignals hin das Vorwärts-Ansteuersignal VAS zum Ansteuern des die Antriebswalze 6 antreibenden Motors 24 des Linerless-Thermodruckers 2 zum Verlagern des Linerless-Bedruckstoffs 20 in Förderrichtung FR bereitstellt wird.

Hierzu weist im vorliegenden Ausführungsbeispiel der Linerless-Thermodrucker 2 eine Betätigungstaste (nicht dargestellt) auf, durch deren Betätigung ein Nutzer das Auslösesignal zum Verlagern des Linerless-Bedruckstoffs 20 erzeugen kann. Anstelle einer Betätigungstaste kann auch eine Schaltfläche auf einem Touchscreen des Linerless-Thermodruckers 2 oder ein entsprechender Menüpunkt im Bedienungsmenü des Linerless-Thermodruckers 2 vorgesehen sein.

Es kann auch vorgesehen sein, dass ein Nutzer zwischen einem manuellen Betriebsmodus gemäß dem ersten Ausführungsbeispiel und einem automatischen Betriebsmodus gemäß dem zweiten Ausführungsbeispiel wählen kann.

Eine derartige Auswahl kann durch Betätigung einer entsprechenden Betätigungstaste durch den Nutzer erfolgen. Anstelle einer weiteren Betätigungstaste kann auch eine weitere Schaltfläche auf einem Touchscreen des Linerless-Thermodruckers 2 oder ein entsprechender, weiterer Menüpunkt im Bedienungsmenü des Linerless-Thermodruckers 2 vorgesehen sein.

Mit anderen Worten, gemäß beiden Ausführungsformen verbleibt das vordere Ende 26 des Linerless-Bedruckstoffs 20 nach Abschluss eines Druckvorgangs nicht in der Druckstartposition I (siehe Figur 2), sondern wird in die Warteposition II (siehe Figur 1) gebracht, in der das vordere Ende 26 des Linerless-Bedruckstoffs 20 einen Abstand größer Null in Förderrichtung FR bzw. Rückwärtsrichtung RR von dem Druckkopf 4 bzw. der Antriebswalze 6 hat, der der vorbestimmten Weglänge W2 entspricht.

Die vorbestimmte Weglänge W2 ist derart bemessen, dass sich nach dem Verlagern in Rückwärtsrichtung RR das vordere Ende 26 des Linerless-Bedruckstoffs 20 in der Druckstartposition I zwischen dem Druckkopf 4 und der Antriebswalze 6 befindet. Mit anderen Worten, die vorbestimmte Weglänge W2, um die der Linerless-Bedruckstoff 20 verlagert wird, entspricht dem Abstand zwischen der Druckstartposition I und der Warteposition II.

Durch das Verlagern in Rückwärtsrichtung RR wird das vordere Ende 26 des Linerless-Bedruckstoffs 20 in die Druckstartposition I gebracht und so zuverlässig ein ungewolltes Aufwickeln verhindert. Dabei wird kein Aufdruck auf den Linerless-Bedruckstoff 20 aufgebracht, d.h. der Druckkopf 4 ist inaktiv.

Wenn hingegen nach Ablauf einer weiteren, vorbestimmten Zeitdauer der Sensor 22 nicht das vordere Ende 26 des Linerless-Bedruckstoffs 20 erfasst, wird das Verlagern abgebrochen.

In diesem Fall unterdrückt die Steuereinheit 10 bei Initiierung eines weiteren Druckvorgangs das Bereitstellen des Rückwärts-Ansteuersignals RAS. Mit anderen Worten, das vordere Ende 26 des Linerless-Bedruckstoffs 20 verbleibt an seiner aktuellen Position und wird nicht in die Warteposition II verlagert.

Es wird nun unter zusätzlicher Bezugnahme auf Figur 7 ein Verfahren zum Betrieb des Thermodruckers 2 erläutert.

Gemäß einem ersten Ausführungsbeispiel wird in einem ersten Schritt S100 auf ein Erfassen eines Abschlusses eines Vorgängerdruckvorgangs hin nach Ablauf einer vorbestimmten Zeitdauer T ausgehend von der in Figur 1 dargestellten Position von der Steuereinheit 10 das Vorwärts-Ansteuersignal VAS bereitgestellt, um das vordere Ende 26 des Linerless-Bedruckstoffs 20 in Förderrichtung FR zu verlagern.

Ferner wird gemäß diesem Ausführungsbeispiel in einem weiteren Schritt S200 das Vorwärts-Ansteuersignal VAS von der Steuereinheit 10 zum Ansteuern des Motors 24 solange bereitgestellt, bis das vordere Ende 26 des Linerless-Bedruckstoffs 20 die in Figur 5 dargestellte Position erreicht hat.

Hierzu wird zuerst mit dem Sensor 22 das vordere Ende 26 des Linerless-Bedruckstoffs 20 erfasst. Wenn das vordere Ende 26 des Linerless-Bedruckstoffs 20 einen Signalwechsel des Sensors 22 bewirkt hat, wird der Linerless-Bedruckstoff 20 in Förderrichtung FR z.B. um die vorbestimmte Weglänge W1 verlagert.

Gemäß einem weiteren Ausführungsbeispiel wird in einem ersten Schritt S100 das manuelle Auslösesignal erfasst.

Ferner wird gemäß diesem Ausführungsbeispiel in einem weiteren Schritt S200 auf das Erfassen des manuellen Auslösesignals hin analog zum vorherigen Ausführungsbeispiel das Vorwärts-Ansteuersignal VAS von der Steuereinheit 10 zum Ansteuern des Motors 24 solange bereitgestellt, bis das vordere Ende 26 des Linerless-Bedruckstoffs 20 die in Figur 5 dargestellte Position erreicht hat.

Die folgenden Schritte S300 bis S700 können beiden Ausführungsbeispiele des Verfahrens aufweisen.

In einem weiteren Schritt S300 liest die Steuereinheit 10 das Messsignal MS des Sensors 22 ein, dass indikativ für das Erreichen der in Figur 5 dargestellten Position ist.

In einem weiteren Schritt S400 stellt die Steuereinheit 10 das Rückwärts-Ansteuersignal RAS zum Ansteuern des die Antriebswalze 6 antreibenden Motors 24 des Linerless-Thermodruckers 2 zum Verlagern des Linerless-Bedruckstoffs 20 in Rückwärtsrichtung RR bereit, bis der Sensor 22 das vordere Ende 26 des Linerless-Bedruckstoffs 20 erfasst hat. Dabei ist der Druckkopf 4 inaktiv, d.h., es entsteht kein Aufdruck auf dem Linerless-Bedruckstoff 20.

Wenn der Sensor 22 das vordere Ende 26 des Linerless-Bedruckstoffs 20 erfasst hat, stellt in einem weiteren Schritt S500 die Steuereinheit 10 das Rückwärts-Ansteuersignal RAS weiter bereit, um den Linerless-Bedruckstoff 20 in Rückwärtsrichtung RR um die vorbestimmte Weglänge W2 zu verlagern. Auch dabei ist der Druckkopf 4 inaktiv, d.h., es entsteht kein Aufdruck auf dem Linerless-Bedruckstoff 20.

In einem weiteren Schritt S600 stellt die Steuereinheit 10 das Rückwärts-Ansteuersignal RAS zum Verlagern des Linerless-Bedruckstoffs 20 bereit, bis die in Figur 1 dargestellte Druckstartposition I erreicht wurde. Auch dabei ist der Druckkopf 4 inaktiv, d.h., es entsteht kein Aufdruck auf dem Linerless-Bedruckstoff 20.

In einem weiteren Schritt S700 wird hingegen das Rückwärts-Ansteuersignal RAS unterdrückt, wenn der Sensor 22 das vordere Ende 26 des Linerless-Bedruckstoffs 20 nicht erfasst hat. Es unterbleibt also ein Verlagern, um die Druckstartposition I zu erreichen, und der Druckvorgang beginnt mit der aktuellen Position des Linerless-Bedruckstoffs 20.

Abweichend vom vorliegenden Ausführungsbeispiel kann die Reihenfolge der Schritte auch eine andere sein. Ferner können mehrere Schritte auch zeitgleich bzw. simultan ausgeführt werden. Des Weiteren können auch abweichend vom vorliegenden Ausführungsbeispiel einzelne Schritte übersprungen oder ausgelassen werden.

So kann der Linerless-Bedruckstoff 20 bzw. seine Klebstoffschicht 30 zuverlässig und mit geringem Aufwand von der Antriebwalze 6 gelöst werden.

### Bezugszeichenliste

- 2: Thermodrucker
- 4: Druckkopf
- 6: Antriebswalze
- 8: Linerless-Druckerzeugnis
- 10: Steuereinheit
- 12: Thermoleiste
- 14: Trennschicht
- 16: Heizelement
- 18: Schneideinrichtung
- 20: Linerless-Bedruckstoff
- 22: Sensor
- 24: Motor
- 26: vorderes Ende
- 28: Auslass
- 30: Klebstoffschicht

- I: Druckstartposition
- II: Warteposition

- FR: Förderrichtung
- MS: Messsignal
- RAS: Rückwärts-Ansteuersignal
- RR: Rückwärtsrichtung
- T: Zeitdauer
- VAS: Vorwärts-Ansteuersignal

- W1: vorbestimmte Weglänge
- W2: vorbestimmte Weglänge

- S100: Schritt
- S200: Schritt
- S300: Schritt
- S400: Schritt
- S500: Schritt
- S600: Schritt
- S700: Schritt

## Patentansprüche

1. Verfahren zum Betrieb eines Linerless-Thermodruckers (2), zumindest mit dem Schritt:
(S600) Verlagern eines Linerless-Bedruckstoffs (20) in Rückwärtsrichtung (RR) entgegen einer Förderrichtung (FR) vor einem Bedrucken des Linerless-Bedruckstoffs (20) aus einer Warteposition (II) in eine Druckstartposition (I).

2. Verfahren nach Anspruch 1, mit den Schritten:
(S300) Einlesen eines Messsignals (MS) eines Sensors (22) des Linerless-Thermodruckers (2), wobei das Messsignal (MS) indikativ dafür ist, dass ein in Förderrichtung (FR) vorderes Ende (26) des Linerless-Bedruckstoffs (20) eine Position des Sensors (22) erreicht hat, und
(S400) Bereitstellen eines Rückwärts-Ansteuersignals (RAS) zum Ansteuern eines eine Antriebswalze (6) antreibenden Motors (24) des Linerless-Thermodruckers (2) zum Verlagern des Linerless-Bedruckstoffs (20) in Rückwärtsrichtung (RR) bis der Sensor (22) das vordere Ende (26) des Linerless-Bedruckstoffs (20) erfasst hat, und
(S500) Bereitstellen des Rückwärts-Ansteuersignals (RAS) zum Ansteuern des die Antriebswalze (6) antreibenden Motors (24) des Linerless-Thermodruckers (2) zum Verlagern des Linerless-Bedruckstoffs (20) in Rückwärtsrichtung (RR) um eine vorbestimmte Weglänge (W2), wenn der Sensor (22) das vordere Ende (26) des Linerless-Bedruckstoffs (20) erfasst hat.

3. Verfahren nach Anspruch 2, mit dem weiteren Schritt:
(S700) Unterdrücken des Rückwärts-Ansteuersignals (RAS) zum Ansteuern des die Antriebswalze (6) antreibenden Motors (24) des Linerless-Thermodruckers (2) zum Verlagern des Linerless-Bedruckstoffs (20) in Rückwärtsrichtung (RR), wenn der Sensor (22) das vordere Ende (26) des Linerless-Bedruckstoffs (20) nicht erfasst hat.

4. Verfahren nach einem der Ansprüche 1 bis 3, mit dem weiteren Schritt:
(S100) auf ein Erfassen eines Abschlusses eines Vorgängerdruckvorgangs hin Erfassen eines Ablaufs einer vorbestimmten Zeitdauer (T), und
(S200) nach erfasstem Ablauf der vorbestimmten Zeitdauer (T) Bereitstellen eines Vorwärts-Ansteuersignals (VAS) zum Ansteuern eines eine Antriebswalze (6) antreibenden Motors (24) des Linerless-Thermodruckers (2) zum Verlagern des Linerless-Bedruckstoffs (20) in Förderrichtung (FR).

5. Verfahren nach einem der Ansprüche 1 bis 3, mit dem weiteren Schritt:
(S100) Erfassen eines manuellen Auslösesignals, und
(S200) auf das Erfassen des manuellen Auslösesignals hin Bereitstellen eines Vorwärts-Ansteuersignals (VAS) zum Ansteuern des die Antriebswalze (6) antreibenden Motors (24) des Linerless-Thermodruckers (2) zum Verlagern des Linerless-Bedruckstoffs (20) in Förderrichtung (FR).

6. Computerprogrammprodukt, ausgebildet zum Ausführen eines Verfahrens nach einem der Ansprüche 2 bis 5.

7. Linerless-Thermodrucker (2), wobei der Linerless-Thermodrucker (2) zum Verlagern eines Linerless-Bedruckstoffs (20) in Rückwärtsrichtung (RR) entgegen einer Förderrichtung (FR) vor einem Bedrucken des Linerless-Bedruckstoffs (20) aus einer Warteposition (II) in eine Druckstartposition (I) ausgebildet ist.

8. Linerless-Thermodrucker (2) nach Anspruch 7, wobei eine Steuereinheit (10) des Linerless-Thermodruckers (2) zum Einlesen eines Messsignals (MS) eines Sensors (22) des Linerless-Thermodruckers (2) ausgebildet ist, wobei das Messsignal (MS) indikativ dafür ist, dass ein in Förderrichtung (FR) vorderes Ende (26) des Linerless-Bedruckstoffs (20) eine Position des Sensors (22) erreicht hat, wobei die Steuereinheit (10) dazu ausgebildet ist, ein Rückwärts-Ansteuersignal (RAS) zum Ansteuern eines eine Antriebswalze (6) antreibenden Motors (24) des Linerless-Thermodruckers (2) zum Verlagern des Linerless-Bedruckstoffs (20) in Rückwärtsrichtung (RR) bereitzustellen bis der Sensor (22) das vordere Ende (26) des Linerless-Bedruckstoffs (20) erfasst hat, und wobei die Steuereinheit (10) dazu ausgebildet ist, das Rückwärts-Ansteuersignal (RAS) zum Ansteuern des die Antriebswalze (6) antreibenden Motors (24) des Linerless-Thermodruckers (2) zum Verlagern des Linerless-Bedruckstoffs (20) in Rückwärtsrichtung (RR) um eine vorbestimmte Weglänge (W2) bereitzustellen, wenn der Sensor (22) das vordere Ende (26) des Linerless-Bedruckstoffs (20) erfasst hat.

9. Linerless-Thermodrucker (2) nach Anspruch 8, wobei der Linerless-Thermodrucker (2) zum Unterdrücken des Rückwärts-Ansteuersignals (RAS) zum Ansteuern des die Antriebswalze (6) antreibenden Motors (24) des Linerless-Thermodruckers (2) zum Verlagern des Linerless-Bedruckstoffs (20) in Rückwärtsrichtung (RR) ausgebildet ist, wenn der Sensor (22) das vordere Ende (26) des Linerless-Bedruckstoffs (20) nicht erfasst hat.

10. Linerless-Thermodrucker (2) nach einem der Ansprüche 7 bis 9, wobei der Linerless-Thermodrucker (2) dazu ausgebildet ist auf ein Erfassen eines Abschlusses eines Vorgängerdruckvorgangs hin einen Ablauf einer vorbestimmten Zeitdauer (T) zu erfassen und nach erfasstem Ablauf der vorbestimmten Zeitdauer (T) ein Vorwärts-Ansteuersignal (VAS) zum Ansteuern des die Antriebswalze (6) antreibenden Motors (24) des Linerless-Thermodruckers (2) zum Verlagern des Linerless-Bedruckstoffs (20) in Förderrichtung (FR) bereitzustellen.

11. Linerless-Thermodrucker (2) nach einem der Ansprüche 7 bis 9, wobei der Linerless-Thermodrucker (2) dazu ausgebildet ist ein manuelles Auslösesignal einzulesen und auf das Erfassen des manuellen Auslösesignals hin ein Vorwärts-Ansteuersignal (VAS) zum Ansteuern des die Antriebswalze (6) antreibenden Motors (24) des Linerless-Thermodruckers (2) zum Verlagern des Linerless-Bedruckstoffs (20) in Förderrichtung (FR) bereitzustellen.

12. Steuereinheit (10) für einen Linerless-Thermodrucker (2) nach einem der Ansprüche 7 bis 11.
